# EUROPÄISCHE PATENTANMELDUNG

(11) **EP 4 667 830 A1**
(43) Veröffentlichungstag der Anmeldung: **24.12.2025**
(21) Anmeldenummer: 25177963.3
(22) Anmeldetag: 21.05.2025
(51) Int. Cl.: F24C 15/20, F24C 15/32, F24C 15/00

(54) **GARGERÄT MIT REZIRKULATION VON WRASEN ZUR ERWÄRMUNG VON ZULUFT UND VERFAHREN ZUM BETREIBEN EINES GARGERÄTS**

(30) Priorität: 20.06.2024 DE 102024205753
(71) Anmelder: BSH Hausgeräte GmbH, 81739 München (DE)
(72) Erfinder: Jenz, Alexandra, 72644 Oberboihingen (DE); Bender, Tim, 76137 Karlsruhe (DE); Ball, Ludovic, 67770 Sessenheim (FR); Sauerbier, Rolf, 76275 Ettlingen (DE); Tchaleu Nkeng, Junie Epiphanie, 84478 Waldkraiburg (DE); Copitzky, Thomas, 83278 Traunstein (DE); Somdalen, Ragnar, 81539 München (DE); Himmel, Arnulf, 83301 Traunreut (DE); Link, Simon, 83278 Traunstein (DE); Wagner, Benjamin, 70569 Stuttgart (DE); Ries, Constanze, 83324 Ruhpolding (DE)

(57) **Zusammenfassung**

Die Erfindung betrifft ein Gargerät (1) mit einem Garraum (3), mit einer Abführeinrichtung (7) zum Abführen von Wrasen aus dem Garraum (3) und mit einer Zuführeinrichtung (12) zum Einbringen eines Zuluft und Wrasen umfassenden Gemischs in den Garraum (3) über zumindest eine Mündungsöffnung (13). Die zumindest eine Mündungsöffnung (13) ist in einer den Garraum (3) begrenzenden Muffel (4) des Gargeräts (1) ausgebildet. Das Gargerät (1) weist wenigstens ein Stellelement (19) zum Einstellen eines Anteils an Wrasen in dem Gemisch auf. Über einen Zuluftabschnitt (16) der Zuführeinrichtung (12) ist Zuluft in das Gemisch einbringbar. Der Zuluftabschnitt (16) weist zumindest eine Einlassöffnung (17) auf, welche an einer Frontseite des Gargeräts (1) ausgebildet ist. Des Weiteren betrifft die Erfindung ein Verfahren zum Betreiben des Gargeräts (1).

## Beschreibung

Die Erfindung betrifft ein Gargerät mit einem Garraum und mit einer Abführeinrichtung zum Abführen von Wrasen aus dem Garraum. Das Gargerät umfasst eine Zuführeinrichtung zum Einbringen eines Zuluft und Wrasen umfassenden Gemischs in den Garraum über zumindest eine Mündungsöffnung. Die zumindest eine Mündungsöffnung ist in einer den Garraum begrenzenden Muffel des Gargeräts ausgebildet. Das Gargerät weist wenigstens ein Stellelement zum Einstellen eines Anteils an Wrasen in dem Gemisch auf, und über einen Zuluftabschnitt der Zuführeinrichtung ist Zuluft in das Gemisch einbringbar. Des Weiteren betrifft die Erfindung ein Verfahren zum Betreiben eines solchen Gargeräts.

Die US 9 273 880 B2 beschreibt einen Backofen mit einem Wärmeübertrager. Der Wärmeübertrager weist einen aus einem Garraum des Backofens herausgehenden Luftpfad und einen eintretenden Luftpfad auf, über welchen aus einer Umgebung des Backofens stammende Luft in den Garraum gelangen kann. Im Betrieb des Backofens wird mittels des Wärmeübertragers Wärme von dem herausgehenden Luftpfad auf den eintretenden Luftpfad übertragen. Dem eintretenden Luftpfad kann aus dem Garraum stammende Luft zugemischt werden. Hierfür ist in einem Rezirkulationsluftpfad, welcher stromabwärts des Wärmeübertragers angeordnet ist, eine Luftklappe angeordnet. Mittels der Luftklappe kann eingestellt werden, welche Menge an aus dem Garraum stammender Luft in die Umgebung abgeführt wird, und welche Menge der aus dem Garraum stammenden Luft in den eintretenden Luftpfad eingebracht wird.

Das Vorsehen eines solchen Wärmeübertragers ist mit einem erhöhten Aufwand, insbesondere konstruktiven Aufwand, verbunden. Dies ist nachteilig.

Aufgabe der vorliegenden Erfindung ist es, ein Gargerät der eingangs genannten Art zu schaffen, bei welchem sich das Gemisch besonders einfach bereitstellen lässt, und ein entsprechendes Verfahren zum Betreiben eines Gargeräts anzugeben.

Diese Aufgabe wird durch ein Gargerät mit den Merkmalen des Patentanspruchs 1 und durch ein Verfahren mit den Merkmalen des Patentanspruchs 12 gelöst. Vorteilhafte Ausgestaltungen mit zweckmäßigen Weiterbildungen der Erfindung sind in den abhängigen Patentansprüchen und in der nachfolgenden Beschreibung angegeben.

Das erfindungsgemäße Gargerät umfasst einen Garraum und eine Abführeinrichtung zum Abführen von Wrasen aus dem Garraum. Das Gargerät umfasst eine Zuführeinrichtung zum Einbringen eines Zuluft und Wrasen umfassenden Gemischs in den Garraum über zumindest eine Mündungsöffnung. Die zumindest eine Mündungsöffnung ist in einer den Garraum begrenzenden Muffel des Gargeräts ausgebildet. Das Gargerät weist wenigstens ein Stellelement zum Einstellen eines Anteils an Wrasen in dem Gemisch auf, und über einen Zuluftabschnitt der Zuführeinrichtung ist Zuluft in das Gemisch einbringbar. Hierbei weist der Zuluftabschnitt zumindest eine Einlassöffnung auf, welche an einer Frontseite des Gargeräts ausgebildet ist.

Aufgrund der Anordnung der zumindest einen Einlassöffnung an der Frontseite des Gargeräts kann die Zuluft besonders ungehindert in den Zuluftabschnitt der Zuführeinrichtung eintreten. Dies gilt selbst dann, wenn das Gargerät als Einbaugerät ausgebildet ist, welches in ein Möbel oder Möbelstück eingebaut ist. Denn die Frontseite des Gargeräts, von welcher her durch Öffnen einer Tür des Gargeräts Zugang zu dem Garraum erhalten werden kann, ist selbst bei einer Ausbildung des Gargeräts als Einbaugerät nicht durch Teile des Möbels oder Möbelstücks verdeckt. Dies ist vorteilhaft.

Wenn die zum Verschließen des Garraums ausgebildete Tür des Gargeräts zumindest bereichsweise transparent ausgebildet ist, kann ein Nutzer des Gargeräts bei geschlossener Tür von der Frontseite des Gargeräts aus in den Garraum blicken. Die Frontseite des Gargeräts ist somit dem vor dem Gargerät stehenden Nutzer näher als etwa eine Rückwand der Muffel des Gargeräts.

Die gute Zugänglichkeit der zumindest einen Einlassöffnung des Zuluftabschnitts sorgt insbesondere dafür, dass sich das Gemisch besonders aufwandsarm bereitstellen lässt, welches Zuluft und aus dem Garraum stammenden Wrasen umfasst.

Das Einbringen des Wrasens in das Gemisch ist insbesondere vorteilhaft, um eine Temperatur des Gemischs zu erhöhen, bevor das Gemisch im Betrieb des Gargeräts an der zumindest einen Mündungsöffnung in den Garraum eintritt. Denn zwischen dem Wrasen und der Zuluft oder Frischluft findet bereits vor dem Eintritt in den Garraum ein Angleich in der Temperatur statt. Dadurch lassen sich Fehlbräunungen von Gargut besonders weitgehend vermeiden oder zumindest reduzieren. Zu Fehlbräunungen von Gargut kann es demgegenüber kommen, falls kühle Frischluft oder Zuluft ohne vorherige Anwärmung derselben über die zumindest eine Mündungsöffnung in den Garraum eingebracht würde. Zumindest ein Teil des mittels der Abführeinrichtung aus dem Garraum abgeführten Wrasens ist über die Zuführeinrichtung als Bestandteil des Gemischs in den Garraum rückführbar. Dies ist einem energieeffizienten Erhöhen der Temperatur des Gemischs zuträglich, welches über die zumindest eine Mündungsöffnung in den Garraum einbringbar ist.

Die an der Frontseite des Gargeräts angeordnete zumindest eine Einlassöffnung braucht nicht von der Frontseite des Gargeräts her direkt sichtbar zu sein. Denn selbst bei einer bezogen auf die Frontseite geneigten Ausrichtung der Einlassöffnung sorgt die Anordnung der Einlassöffnung an der Frontseite des Gargeräts für eine gute Zugänglichkeit der Einlassöffnung. Wenn beispielsweise ein einlassseitiger Endbereich des Zuluftabschnitts in Hochrichtung des Gargeräts nach unten hin gekrümmt ist, so kann die Zuluft von unten her in die Einlassöffnung eintreten. Nichtsdestotrotz ist auch bei einer solchen Orientierung der Einlassöffnung die Einlassöffnung an der Frontseite des Gargeräts angeordnet.

Aufgrund des Vorsehens des Stellelements kann der Anteil an Wrasen in dem Gemisch und somit das Mischungsverhältnis sehr variabel eingestellt werden. Insbesondere wenn das wenigstens eine Stellelement dazu ausgebildet ist, das Einbringen von Wrasen in die Zuluft oder das Hinzutreten von Zuluft zu dem in den Garraum rückgeführten Wrasen vollständig zu unterbinden, kann im Betrieb des Gargeräts anstelle des Gemischs über die Zuführeinrichtung (zumindest nahezu) ausschließlich Wrasen oder (zumindest nahezu) ausschließlich Zuluft in den Garraum eingebracht werden. Derartiges kann vorteilhaft sein.

Zusätzlich zu der zumindest einen an der Frontseite des Gargeräts ausgebildeten Einlassöffnung kann der Zuluftabschnitt wenigstens eine weitere Einlassöffnung aufweisen, über welche Luft von anderen Stellen her bezogen werden kann, etwa von einem nicht-frontseitigen Teilbereich einer Umgebung des Gargeräts her und/oder aus einem innerhalb eines Gehäuses des Gargeräts angeordneten Teilraum des Gargeräts. Insbesondere wenn die Zuluft aus wenigstens einem Teilraum des Gargeräts stammt kann in dem Teilraum eine Vorwärmung der Zuluft stattfinden, bevor die Zuluft mit dem Wrasen gemischt wird. Dies ist vorteilhaft.

Insbesondere wenn sich in dem zumindest einen Teilraum des Gargeräts elektrische und/oder elektronische Komponenten des Gargeräts befinden, kann im Betrieb der Komponenten freigesetzte Abwärme dieser Komponenten genutzt werden, um die Zuluft vorzuwärmen. Vorteilhaft ist dies einerseits zum Erhöhen der Temperatur der Zuluft und andererseits zum Kühlen der Komponenten.

Aufgrund der Mischung der Zuluft mit dem Wrasen vor dem Eintreten des Gemischs in den Garraum über die zumindest eine Mündungsöffnung gleicht sich die Temperatur der Zuluft und des Wrasens aneinander an. Dies führt zu einer Erhöhung der Einlasstemperatur des Gemischs, welches über die zumindest einen Mündungsöffnung in den Garraum eintritt. Dadurch können die bereits genannten Fehlbräunungen vermieden werden, also etwa eine ausbleibende Bräunung aufgrund zu niedriger Temperatur und/oder zu starke Bräunung aufgrund zu hoher Temperatur. Beides ist vorteilhaft.

Besonders günstig ist das Anheben der Temperatur der Zuluft durch das Einbringen von Wrasen in die Zuluft, wenn das Gargerät in einem Betriebsmodus betrieben wird, in welchem ein bevorzugt vorgesehener Lüfter des Gargeräts nicht in Betrieb ist, mittels welchem sich die in dem Garraum befindende Luft umwälzen lässt. Denn in einem derartigen Betriebsmodus findet eine Durchmischung des an der zumindest einen Mündungsöffnung in den Garraum eintretenden Gemischs mit der sich bereits in den Garraum befindenden Luft vorwiegend aufgrund von natürlicher Konvektion statt. Dementsprechend ist es vorteilhaft, wenn das neu in den Garraum eintretende Gemisch und die sich bereits in dem Garraum befindende Luft einen vergleichsweise geringen Temperaturunterschied aufweisen. Denn so lässt sich eine besonders gleichmäßige Verteilung des neu in den Garraum eingebrachten Gemischs in der sich bereits in dem Garraum befindenden Luft realisieren. Auch bei Vorliegen eines gewissen Temperaturunterschieds zwischen dem in den Garraum eintretenden Gemisch und der sich bereits in dem Garraum befindenden Luft kann eine Fehlbräunung an dem Gargut vermieden werden. Dies gilt insbesondere, wenn das frischere, kühlere Gemisch und die feuchtere, heißere Luft im Garraum ein zumindest annähernd gleiches Trocknungspotential haben.

Vorzugsweise umfasst die Abführeinrichtung einen Wrasenauslasskanal, wobei über den Wrasenauslasskanal Wrasen in einen von dem Garraum verschiedenen Teilraum des Gargeräts einbringbar ist. Über den Wrasenauslasskanal, welcher insbesondere ein Rohr oder Rohrstück umfassen kann, lässt sich Wrasen sehr gezielt aus dem Garraum abführen. Dies ist vorteilhaft.

Beispielsweise kann der Wrasenauslasskanal nach Art eines Rohrs oder Rohrstücks ausgebildet sein, dessen Eintrittsöffnung in einer Wand der Muffel, beispielsweise in einer Decke der Muffel angeordnet ist. Dies ist einem einfachen Abführen von Wrasen aus dem Garraum zuträglich.

Vorzugsweise ist in einer Wandung des Wrasenauslasskanals eine Auslassöffnung ausgebildet, wobei die Auslassöffnung mittels des wenigstens einen Stellelements zumindest bereichsweise freigebbar ist. Durch das zumindest bereichsweise Freigeben der Auslassöffnung kann demnach Wrasen aus dem Wrasenauslasskanal abgezweigt und in die Zuführeinrichtung eingebracht werden. Vorzugsweise kann durch Verbringen des Stellelements in eine Geschlossenstellung die Auslassöffnung verschlossen werden. Mittels eines derartigen Stellelements lässt sich sehr einfach und präzise der Anteil an Wrasen in dem Gemisch einstellen.

Zusätzlich oder alternativ kann das wenigstens eine Stellelement an einem der Muffel zugehörigen und in die Zuführeinrichtung einmündenden Muffelauslass angeordnet sein. Hierbei ist der Muffelauslass benachbart zu dem Wrasenauslasskanal angeordnet, und der Muffelauslass ist mittels des wenigstens einen Stellelements zumindest bereichsweise freigebbar. Dies ist einer hohen Variabilität im Hinblick auf das Zugeben von Wrasen in die Zuluft zum Bereitstellen des Gemischs zuträglich. Denn es braucht nicht über den Wrasenauslasskanal Wrasen aus dem Garraum abgeführt zu werden, um das Einbringen von Wrasen in die Zuführeinrichtung und somit in die Zuluft zu bewirken. Vielmehr kann unabhängig von dem Betrieb des Wrasenauslasskanals der Muffelauslass mittels des wenigstens einen Stellelements zumindest bereichsweise freigegeben werden.

Vorzugsweise ist in der Zuführeinrichtung eine Fördereinrichtung angeordnet, mittels welcher ein Volumenstrom einstellbar ist, von welchem die Zuführeinrichtung durchströmbar ist. Durch Betreiben der Fördereinrichtung lässt sich sehr bedarfsgerecht einstellen, welches Volumen des Gemischs pro Zeiteinheit über die zumindest eine Mündungsöffnung in den Garraum eingebracht werden soll. Dies ist vorteilhaft.

Beispielsweise kann die Fördereinrichtung als Lüfter ausgebildet sein, mittels welchem sich insbesondere das Gemisch hin zu der zumindest einen Mündungsöffnung fördern lässt. Beim Ansteuern der Fördereinrichtung mittels einer Steuerungseinrichtung des Gargeräts kann insbesondere berücksichtigt werden, welche Menge an mittels des Wrasens vorgewärmter Zuluft pro Zeiteinheit über die Mündungsöffnung in den Garraum eintreten soll. Zudem kann bei dem Ansteuern der Fördereinrichtung eine Temperatur des Wrasens und/oder des Gemischs und/oder der noch keinen Wrasen aufweisenden Zuluft berücksichtigt werden, ebenso wie eine von der Fördereinrichtung zu leistende Druckerhöhung. Dies ist dem Einstellen eines jeweils gewünschten Garraumklimas zuträglich.

Vorzugsweise ist die Fördereinrichtung bezogen auf eine Strömungsrichtung des Volumenstroms durch die Zuführeinrichtung hindurch stromabwärts zumindest einer Zumischstelle angeordnet, an welcher zum Bereitstellen des Gemischs Wrasen in die Zuluft einbringbar ist. Dies ermöglicht es in vorteilhafter Weise, bei einer gegebenen Förderrate der Fördereinrichtung unterschiedliche Mengen an Zuluft in den Garraum über die zumindest eine Mündungsöffnung einzubringen. Denn durch das Einstellen des Anteils an Wrasen in dem Gemisch kann auf die Menge an von der Fördereinrichtung geförderter Zuluft Einfluss genommen werden, ohne dass hierfür die Förderrate der Fördereinrichtung verändert zu werden braucht. Dies ist besonders vorteilhaft.

Insbesondere kann selbst durch einen vergleichsweise einfach und kostengünstig ausgebildeten Lüfter die Fördereinrichtung bereitgestellt werden, mittels welcher sich ein sehr breites Spektrum an Zuluftanteilen in dem Gemisch realisieren lässt. Beispielsweise kann ein sehr niedriger Anteil an Zuluft in dem Gemisch eingestellt werden, ohne dass hierfür die Fördereinrichtung dazu ausgelegt zu werden bräuchte, mit einer entsprechend geringen Förderrate zu arbeiten. Denn über das Mischungsverhältnis, also durch das Einstellen des Anteils an Wrasen in dem Gemisch, kann bestimmt werden, welche Menge an Zuluft in dem Gemisch enthalten ist. Folglich kann ein sehr großes Spektrum an unterschiedlichen Zuluftmengen selbst bei Verwendung einer vergleichsweise kostengünstigen Fördereinrichtung bereitgestellt werden.

Wenn die zumindest eine Zumischstelle stromaufwärts der Fördereinrichtung angeordnet ist, so führen zum einen das Zumischen des Wrasens in die Zuluft und zum anderen das Fördern des Gemischs mittels der Fördereinrichtung zu einer besonders weitgehenden und/oder gleichmäßigen Durchmischung der beiden Gase in Form des Wrasens und der Zuluft. Dies ist vorteilhaft, insbesondere im Hinblick auf eine Anhebung der Temperatur der Zuluft.

Wenn eine Strecke von der zumindest einen Zumischstelle bis zu der zumindest einen Mündungsöffnung, an welcher das Gemisch in den Garraum eintritt, vergleichsweise kurz ausgebildet ist, so lässt sich ein besonders großer Anteil der in dem Wrasen enthaltenen Wärme rückgewinnen, indem der Wrasen mit der Zuluft gemischt wird. Denn auf dem Weg von der zumindest einen Zumischstelle bis zu der zumindest einen Mündungsöffnung kommt es zu einem geringeren Wärmeverlust als dann, wenn das Gemisch eine längere Strecke zurücklegt. Daher ist das Vorsehen einer kurzen Strecke von der Zumischstelle zu der Mündungsöffnung vorteilhaft. Dies kann etwa durch eine Ausbildung der Zuführeinrichtung erreicht werden, welche entlang einer Außenseite der Muffel auf einem direkten und somit kürzestem Weg von der Zumischstelle zu der Mündungsöffnung führt.

Vorzugsweise ist die zumindest eine Einlassöffnung oberhalb einer Tür des Gargeräts angeordnet, welche zum Verschließen des Garraums ausgebildet ist. Hierbei kommuniziert die zumindest eine Einlassöffnung mit wenigstens einem Strömungspfad, welcher zwischen Scheiben der Tür ausgebildet ist. So lässt sich besonders einfach bereits vorgewärmte Zuluft in die zumindest eine Einlassöffnung des Zuluftabschnitts einbringen. Denn im Betrieb des Gargeräts wird Luft erwärmt, welche sich in dem wenigstens einen Strömungspfad befindet, der zwischen den Scheiben der Tür ausgebildet ist. Innerhalb der Tür, also zwischen den Scheiben der den Garraum verschließenden Tür, steigt nämlich aufgrund einer Aufnahme von aus dem Garraum stammender Abwärme Luft auf. Dadurch gelangt diese erwärmte Luft besonders einfach und ungehindert zu der wenigstens einen Einlassöffnung des Zuluftabschnitts. Die Zuluft kann also in vorteilhafter Weise mittels der Abwärme der sich in ihrer Geschlossenstellung befindenden Tür vorgewärmt oder vorerhitzt werden. Und diese vorgewärmte Zuluft kann in die Einlassöffnung gelangen, welche oberhalb der geschlossenen Tür angeordnet ist. Insbesondere kann die aus dem Luftpfad oder Luftspalt in der Tür austretende, vorgewärmte Zuluft im Betrieb der Zuführeinrichtung in die Einlassöffnung hineingesaugt werden.

Insbesondere wenn die Zuführeinrichtung die beispielsweise als Lüfter ausgebildete Fördereinrichtung aufweist, kann die zumindest eine Einlassöffnung bei geschlossener Tür beispielsweise in Querrichtung des Gargeräts neben der Tür und/oder in Hochrichtung des Gargeräts unterhalb der Tür angeordnet sein. Denn durch Betreiben des Lüfters kann sehr einfach vorgewärmte Zuluft aus dem wenigstens einen Strömungspfad bezogen oder angesaugt werden. Hierbei kann die vorgewärmte Zuluft an wenigstens einer der in Querrichtung der Tür einander gegenüberliegend angeordneten Seiten der Tür und/oder an der Unterseite der Tür aus dem wenigstens einen Strömungspfad austreten. Dies ist einer hohen Flexibilität im Hinblick auf die Platzierung der zumindest einen Einlassöffnung in einem an die Tür angrenzenden Bereich der Frontseite des Gargeräts zuträglich.

Wenn die Tür beispielsweise drei Scheiben aufweist, so sind in der Tür zwei Strömungspfade ausgebildet, nämlich ein erster, innerer Strömungspfad welcher bei geschlossener Tür dem Garraum näher ist, und ein zweiter, äußerer Strömungspfad, welcher bei geschlossener Tür der Umgebung des Gargeräts näher liegt. Und wenn über die zumindest eine Einlassöffnung Zuluft in die Zuführeinrichtung eintritt, welche aus dem ersten Strömungspfad stammt, so ist diese Zuluft beim Eintritt in die Zuführeinrichtung besonders stark vorgewärmt. Dies ist im Hinblick auf eine hohe Temperatur des die Zuluft und den Wrasen umfassenden Gemischs bei dem Eintritt des Gemischs in den Garraum vorteilhaft.

Wenn die Zuluft zumindest überwiegend aus dem zweiten Strömungspfad bezogen wird, so ist die Zuluft demgegenüber kühler. Auch dies kann vorteilhaft sein, etwa wenn bedingt durch einen in dem Garraum stattfindenden Garprozess Zuluft mit etwas geringerer Temperatur mit dem Wrasen gemischt werden soll, bevor das Gemisch an der zumindest einen Mündungsöffnung in den Garraum eintritt.

Das Gargerät kann wenigstens ein Verschlusselement aufweisen, mittels welchem wahlweise der erste Strömungspfad oder der zweite Strömungspfad versperrt oder zumindest bereichsweise freigegeben werden kann. Wenn mittels des Verschlusselements der zweite Strömungspfad versperrt ist, so kann besonders zuverlässig sichergestellt werden, dass die in die Einlassöffnung eintretende Zuluft aus dem ersten Strömungspfad stammt. Wenn demgegenüber eine weniger starke Vorwärmung der Zuluft wünschenswert ist, so kann mittels des Verschlusselements der erste Strömungspfad versperrt und der zweite Strömungspfad freigegeben werden. So kann sehr gezielt auf die Temperatur der Zuluft Einfluss genommen werden, welche über die Einlassöffnung in die Zuführeinrichtung eintritt.

Wenn die Tür mehr als drei Scheiben aufweist, so sind in der Tür wenigstens drei Strömungspfade ausgebildet, welche bei geschlossener Tür unterschiedlich weit von dem Garraum beabstandet sind. Und wenn hierbei mittels des wenigstens einen Verschlusselements der jeweilige Strömungspfad versperrt oder zumindest bereichsweise freigegeben werden kann, so kann sehr gezielt auf die Temperatur der zumindest überwiegend aus einem dieser Strömungspfade stammenden Zuluft Einfluss genommen werden.

Durch die Vorwärmung der Zuluft vor dem Mischen der Zuluft mit dem Wrasen lässt sich erreichen, dass das an der zumindest einen Mündungsöffnung im Garraum eintretende Gemisch eine besonders weitgehend erhöhte Temperatur aufweist. Dies ist im Hinblick auf eine Vermeidung von Fehlbräunungen an sich in dem Garraum befindendem Gargut vorteilhaft.

Vorzugsweise weist die Zuführeinrichtung eine Auffangeinrichtung zum Auffangen von Kondensat auf. Hierbei ist die Auffangeinrichtung stromaufwärts der zumindest einen Mündungsöffnung angeordnet. Zu einem Kondensatanfall kann es insbesondere dann kommen, wenn der Wrasen einen hohen Wassergehalt aufweist und/oder wenn die Zuluft vor dem Vermischen mit dem Wrasen vergleichsweise kühl ist. Durch das Vorsehen der wenigstens einen Auffangeinrichtung kann besonders weitgehend verhindert werden, dass ungewollt anfallendes Kondensat in den Garraum gelangt. Dies liegt daran, dass die Auffangeinrichtung stromaufwärts der zumindest einen Mündungsöffnung angeordnet ist.

Vorzugsweise ist die Auffangeinrichtung als unterseitig geschlossenes und oberseitig offenes Behältnis ausgebildet, wobei eine Zugangsöffnung des Behältnisses, über welche das Kondensat in das Behältnis einbringbar ist, von dem Gemisch überströmbar ist. Durch eine derartige konstruktive Ausgestaltung der Auffangeinrichtung kann in dem Behältnis gesammeltes Kondensat sehr einfach abgebaut beziehungsweise verdampft werden. Denn das Gemisch, welches das sich in dem Behältnis befindenden Kondensat überströmt, sorgt durch Konvektion für eine rasche und starke Verringerung der Kondensatmenge. Auf diese Weise kann insbesondere verhindert werden, dass es im Bereich des Behältnisses zu einem Eintritt von Kondensattropfen in den Garraum über die zumindest eine Mündungsöffnung kommt. Denn das Überströmen der Zugangsöffnung des Behältnisses mittels des Gemischs sorgt für eine beschleunigte Verdampfung beziehungsweise Verdunstung des in dem Behältnis gesammelten Kondensats. Durch das Vorsehen des Behältnisses, dessen Zugangsöffnung von dem Gemisch überströmbar ist, lässt sich demnach im Betrieb des Gargeräts auf konstruktiv einfache Weise ein Abbau von ungewollt anfallendem Kondensat erreichen. Dies ist vorteilhaft.

Besonders einfach lässt sich das unterseitig geschlossene und oberseitig offene Behältnis bereitstellen, indem in der Zuführeinrichtung, insbesondere in einer Wandung der Zuführeinrichtung, wenigstens eine Vertiefung ausgebildet wird, in welcher sich das Kondensat sammeln kann.

Als weiter vorteilhaft hat es sich gezeigt, wenn nach dem Einbringen von Wrasen in die Zuluft zum Bereitstellen des Gemischs eine weitere Erwärmung des Gemischs durch wenigstens eine wärmeabgebende Komponente des Gargeräts bewirkbar ist. Beispielsweise kann zu diesem Zweck das Gemisch inerhalb der Zuführeinrichtung an einer Wand der Muffel entlanggeführt werden. Auf diese Weise kann die Abwärme der Muffel zum weiteren Erwärmen des Gemischs genutzt werden.

Zusätzlich oder alternativ kann das Gargerät wenigstens eine Heizeinrichtung zum Erwärmen des Gemischs vor dem Erreichen der zumindest einen Mündungsöffnung aufweisen. Mittels einer derartigen Heizeinrichtung lässt sich das Erwärmen des Gemischs vor dessen Eintritt in den Garraum sehr zielgerichtet und bedarfsgerecht realisieren.

Beispielsweise kann die Heizeinrichtung in der Zuführeinrichtung stromabwärts zumindest einer Zumischstelle und stromaufwärts der zumindest einen Mündungsöffnung angeordnet sein. Hierbei findet an der zumindest einen Zumischstelle das Einbringen des Wrasens in die Zuluft zum Bereitstellen des Gemischs statt.

Vorzugsweise umfasst die Abführeinrichtung einen Kühllüfter, welcher in einem von dem Garraum verschiedenen Teilraum des Gargeräts angeordnet ist. Hierbei ist der Kühllüfter dazu ausgebildet, aus den Garraum stammenden Wrasen in eine Umgebung des Gargeräts zu fördern. Durch Betreiben des Kühllüfters kann in vorteilhafter Weise sehr gezielt auf das Garraumklima Einfluss genommen werden.

Als weiter vorteilhaft hat es sich gezeigt, wenn mittels des Kühllüfters Wärme von im Betrieb Wärme abgebenden Komponenten des Gargeräts, etwa von elektrischen und/oder elektronischen Komponenten des Gargeräts, abgeführt werden kann. So kann der Kühllüfter sowohl ein Kühlen derartiger Komponenten bewirken als auch in vorteilhafter Weise das Abführen von Wrasen aus dem Garraum in die Umgebung des Gargeräts.

Bei dem erfindungsgemäßen Verfahren zum Betreiben eines Gargeräts mit einem Garraum wird mittels einer Abführeinrichtung des Gargeräts Wrasen aus dem Garraum abgeführt und mittels einer Zuführeinrichtung des Gargeräts ein Zuluft und Wrasen umfassendes Gemisch über zumindest eine Mündungsöffnung in den Garraum eingebracht, wobei die zumindest eine Mündungsöffnung in einer den Garraum begrenzenden Muffel des Gargeräts ausgebildet ist. Mittels wenigstens eines Stellelements wird ein Anteil an Wrasen in dem Gemisch eingestellt, und über einen Zuluftabschnitt der Zuführeinrichtung wird Zuluft in das Gemisch eingebracht. Hierbei wird die Zuluft über zumindest eine Einlassöffnung in den Zuluftabschnitt eingebracht, welche an einer Frontseite des Gargeräts ausgebildet ist. Dadurch gestaltet sich das Einbringen der Zuluft in die Zuführeinrichtung sehr einfach und ungehindert. Dementsprechend lässt sich das Gemisch besonders aufwandsarm bereitstellen.

Bei dem Betreiben des Gargeräts wird Wrasen mittels der Abführeinrichtung aus dem Garraum abgeführt, und zumindest ein Teil des aus dem Garraum abgeführten Wrasens wird als Bestandteil des Gemischs oder Gasgemischs wieder in den Garraum zurückgeführt. So lässt sich sehr aufwandsarm eine Temperatur des Gemischs erhöhen, bevor das Gemisch im Betrieb des Gargeräts an der zumindest einen Mündungsöffnung in den Garraum eintritt.

Die für das erfindungsgemäße Gargerät beschriebenen Vorteile und bevorzugten Ausführungsformen gelten in analoger Weise für das erfindungsgemäße Verfahren und umgekehrt.

Mit Angaben wie "oben", "unten", "vorne", "hinten, "horizontal", "vertikal", "Tiefenrichtung", "Breitenrichtung", "Hochrichtung" und dergleichen sind die bei bestimmungsgemäßem Gebrauch und bestimmungsgemäßem Anordnen des Gargeräts und bei einem dann insbesondere vor dem Gargerät stehenden und in Richtung des Gargeräts blickenden Beobachter oder Nutzer gegebenen Positionen und Orientierungen angegeben.

Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen als von der Erfindung umfasst und offenbart anzusehen, die in den Figuren nicht explizit gezeigt oder erläutert sind, jedoch durch separierte Merkmalskombinationen aus den erläuterten Ausführungen hervorgehen und erzeugbar sind. Es sind somit auch Ausführungen und Merkmalskombinationen als offenbart anzusehen, die nicht alle Merkmale eines ursprünglich formulierten unabhängigen Anspruchs aufweisen. Es sind darüber hinaus Ausführungen und Merkmalskombinationen, insbesondere durch die oben dargelegten Ausführungen, als offenbart anzusehen, die über die in den Rückbezügen der Ansprüche dargelegten Merkmalskombinationen hinausgehen oder von diesen abweichen.

Weitere Vorteile, Merkmale und Einzelheiten der Erfindung ergeben sich aus den Ansprüchen, der nachfolgenden Beschreibung bevorzugter Ausführungsformen sowie anhand der Zeichnungen. Dabei zeigen:
- Fig. 1: in einer schematischen Perspektivansicht ein Gargerät mit einem Garraum, wobei eine Tür des Gargeräts teilweise geöffnet ist;
- Fig. 2: eine schematische Schnittansicht des Gargeräts, wobei über eine Zuführeinrichtung Zuluft in den Garraum des Gargeräts eingebracht werden kann, und wobei der Zuluft aus dem Garraum stammender Wrasen zugemischt wird, bevor das so gebildete Gemisch in den Garraum eintritt; und
- Fig. 3: schematisch eine Variante des Gargeräts, bei welcher ein Stellelement zum Einstellen des Anteils an Wrasen in dem Gemisch an einer Wandung eines Wrasenauslasskanals des Gargeräts angeordnet ist.

In den Figuren sind gleiche oder funktionsgleiche Elemente mit identischen Bezugszeichen versehen.

In Fig. 1 ist schematisch und perspektivisch ein Gargerät 1 gezeigt, welches ein Gehäuse 2 aufweist. Durch das Gehäuse 2 ist das Gargerät 1 zu einer Umgebung 30 (vergleiche Fig. 2) des Gargeräts 1 hin begrenzt. Ein Garraum 3 des Gargeräts 1 ist durch eine Muffel 4 begrenzt, welche frontseitig mittels einer Tür 5 des Gargeräts 1 verschlossen werden kann. In Fig. 1 ist die Tür 5 in einer teilweise geöffneten Stellung gezeigt. Demgegenüber ist die Tür 5 in Fig. 2 in ihrer Geschlossenstellung gezeigt, in welcher die Tür 5 den Garraum 3 frontseitig verschließt. Die Tür 5 liegt somit einer Rückwand 6 der Muffel 4 in Tiefenrichtung x des Gargeräts 1 gegenüber. Die Tiefenrichtung x, eine Breitenrichtung y des beispielsweise als Backofen und/oder als Dampfgarer ausgebildeten Gargeräts 1 sowie eine Hochrichtung z des Gargeräts 1 sind in Fig. 1 und in Fig. 2 durch ein jeweiliges Koordinatensystem veranschaulicht.

Gemäß Fig. 2 umfasst das Gargerät 1 eine Abführeinrichtung 7 zum Abführen von Wrasen aus dem Garraum 3. Beispielsweise kann die Abführeinrichtung 7 einen Wrasenauslasskanal 8 umfassen, über welchen aus dem Garraum 3 stammender Wrasen in einen Abluftschacht 9 eingebracht werden kann. In dem Abluftschacht 9 ist gemäß Fig. 2 ein Kühllüfter 10 des Gargeräts 1 angeordnet. Ein Pfeil 11 veranschaulicht in Fig. 2 das Hindurchströmen von Wrasen durch den Wrasenauslasskanal 8 hinein in den Abluftschacht 9.

Bei der in Fig. 2 gezeigten Variante des Gargeräts 1 tritt der Wrasenauslasskanal 8 durch eine Zuführeinrichtung 12 hindurch, welche dem Einbringen eines Zuluft und Wrasen umfassenden Gemischs in den Garraum 3 dient. Das Gemisch kann über zumindest eine Mündungsöffnung 13 in den Garraum 3 eintreten. Die Zuführeinrichtung 12 kann nach Art eines an einer Außenseite der Muffel 4 entlanggeführten Kanals ausgebildet sein.

Gemäß Fig. 2 kann die zumindest eine Mündungsöffnung 13 in der Rückwand 6 der Muffel 4 ausgebildet sein. Bei der in Fig. 2 beispielhaft gezeigten Variante ist die Mündungsöffnung 13 einem Boden 14 der Muffel 4 näher als einer Decke 15 der Muffel 4. Die Position, die Anzahl und eine Geometrie der zumindest einen Mündungsöffnung 13 ist jedoch variabel und kann in vorliegend nicht explizit gezeigten Varianten des Gargeräts 1 von der beispielhaft in Fig. 2 gezeigten Anordnung abweichen.

Die Zuführeinrichtung 12 umfasst einen Zuluftabschnitt 16, über welchen Zuluft in das Gemisch einbringbar ist, welches aus dem Garraum 3 stammenden Wrasen und Zuluft enthält. Der Zuluftabschnitt 16 weist vorliegend eine Einlassöffnung 17 auf, über welche die Zuluft in den Zuluftabschnitt 16 gelangen kann. Bei dem Gargerät 1 ist die Einlassöffnung 17 an einer Frontseite des Gargeräts 1 ausgebildet. An der Frontseite des Gargeräts 1 ist auch die Tür 5 angeordnet, mittels welcher sich der Garraum 3 frontseitig verschließen lässt. Aufgrund der Anordnung der zumindest einen Einlassöffnung 17 an der Frontseite des Gargeräts 1 ist ein besonders ungehinderter Zutritt von Zuluft in den Zuluftabschnitt 16 der Zuführeinrichtung 12 gewährleistet.

Bei der in Fig. 2 gezeigten Variante des Gargeräts 1 ist benachbart zu dem Wrasenauslasskanal 8 in der Decke 15 der Muffel 4 ein Muffelauslass 18 ausgebildet, welcher in die Zuführeinrichtung 12 einmündet. Bei dieser Variante des Gargeräts 1 weist das Gargerät 1 ein Stellelement 19 auf, mittels welchem sich der Muffelauslass 18 zumindest bereichsweise freigeben und auch verschließen lässt. Eine entsprechende Verschiebebewegung des beispielsweise als Klappe oder als Schieber ausgebildeten Stellelements 19 ist in Fig. 2 durch einen Doppelpfeil 20 veranschaulicht. Alternativ oder zusätzlich zu der in Fig. 2 schematisch dargestellten Ausgestaltung des Stellelements 19 als Klappe oder Schieber kann der Muffelauslass 18 mittels eines Ventils oder dergleichen verschlossen oder je nach Ansteuerung des Stellelements 19 zumindest bereichsweise freigegeben werden.

Das Zumischen von Wrasen über den Muffelauslass 18 in die Zuluft, welche durch die Zuführeinrichtung 12 hindurchströmt, ist in Fig. 2 durch einen gekrümmten Pfeil 21 veranschaulicht. Durch das Zumischen von Wrasen zu der Zuluft oder Frischluft, welche durch den Zuluftabschnitt 16 der Zuführeinrichtung 12 strömt, wird die Temperatur des die Zuluft und den Wrasen umfassenden Gemischs erhöht. Dementsprechend findet eine Vorwärmung des Gemischs statt, welches an der zumindest einen Mündungsöffnung 13 in den Garraum 3 gelangen kann.

Durch das Zumischen des Wrasens zu der Zuluft findet eine direkte Vorwärmung der Zuluft statt. Des Weiteren erfolgt bei der in Fig. 2 gezeigten Variante eine indirekte Erwärmung der Zuluft, indem die Zuluft um den Wrasenauslasskanal 8 herumströmt.

Bei der in Fig. 3 gezeigten Variante des Gargeräts 1 ist in einer Wandung 22 des Wrasenauslasskanals 8 eine Auslassöffnung ausgebildet, welche mittels eines zusätzlich oder alternativ vorgesehenen Stellelements 23 zumindest bereichsweise freigegeben oder bei entsprechender Ansteuerung des Stellelements 23 versperrt werden kann. Zu diesem Zweck kann das Stellelement 23 beispielsweise nach Art einer Klappe und/oder eines Schiebers und/oder eines Ventils ausgebildet sein.

In Fig. 3 ist das Stellelement 23 in einer Offenstellung gezeigt, in welcher über die Auslassöffnung aus dem Wrasenauslasskanal 8 Wrasen in die Zuführeinrichtung 12 eintreten kann. Es kann also aus dem Wrasenauslasskanal 8 Wrasen abgezweigt werden, um den Wrasen mit der Zuluft zu mischen, welche innerhalb die Zuführeinrichtung 12 hin zu der Mündungsöffnung 13 strömt. Auch bei dieser in Fig. 3 gezeigten Variante führt das Zumischen des Wrasens zu der Zuluft in vorteilhafter Weise zu dem Erhöhen einer Temperatur des Gemischs, welches an der Mündungsöffnung 13 in den Garraum 3 eintritt.

Je nach Ausgestaltung der Zuführeinrichtung 12 kann die Zuluft, welcher der Wrasen zugemischt wird, als Frischluft ausgebildet sein und/oder als Dampf, welcher beispielsweise von einem (nicht gezeigten) Dampferzeuger des Gargeräts 1 bereitgestellt werden kann.

An einer Zumischstelle der Zuführeinrichtung 12, an welcher das Zumischen des Wrasens stattfindet, kann das Stellelement 19 zum Verschließen und Freigeben des Muffelauslasses 18 (vergleiche Fig. 2) beziehungsweise das Stellelement 23 zum Verschließen und Freigeben der in der Wandung 22 des Wrasenauslasskanals 8 ausgebildeten Auslassöffnung (vergleiche Fig. 3) angeordnet sein. Vorzugsweise ist stromabwärts der Zumischstelle in der Zuführeinrichtung 12 eine beispielsweise als Lüfter 24 ausgebildete Fördereinrichtung angeordnet, mittels welcher sich das Gemisch ansaugen und hin zu der Mündungsöffnung 13 fördern lässt. Der entsprechende Strömungsweg des Gemischs durch die Zuführeinrichtung 12 hindurch ist in Fig. 2 und in Fig. 3 durch weitere Pfeile 25 veranschaulicht. Durch die Anordnung des Lüfters 24 stromabwärts der Zumischstelle lässt sich eine besonders gleichmäßige Durchmischung der Zuluft und des Wrasens realisieren.

Gemäß Fig. 2 kann die Einlassöffnung 17 insbesondere oberhalb der Tür 5 des Gargeräts 1 angeordnet sein. Hierbei kommuniziert die Einlassöffnung 17 mit einem Strömungspfad 26, welcher zwischen Scheiben 27, 28 der Tür 5 ausgebildet ist. Beispielsweise kann der Strömungspfad 26 zwischen einer bei geschlossener Tür 5 dem Garraum 3 ferneren ersten Scheibe 27 und einer zweiten Scheibe 28 der Tür 5 angeordnet sein. Bei geschlossener Tür 5 ist die zweite Scheibe 28 dem Garraum 3 näher als die erste Scheibe 27. Die durch Abwärme des Garraums 3 erwärmte Luft, welche sich in dem Zwischenraum zwischen den Scheiben27, 28 befindet, kann entlang des zwischen den Scheiben 27, 28 ausgebildeten Strömungspfads 26 aufsteigen und dadurch hin zu der Einlassöffnung 17 des Zuluftabschnitts 16 gelangen. Dies ist einem besonders einfachen und energieeffizienten Erhöhen der Temperatur der Zuluft und somit auch des Gemischs vor dem Eintreten desselben in den Garraum 3 über die Mündungsöffnung 13 zuträglich.

Wenn wie in Fig. 2 gezeigt die Einlassöffnung 17 des Zuluftabschnitts 16 oberhalb der Tür 5 ausgebildet ist, lässt sich außerdem durch das Betreiben des Lüfters 24 der Zuführeinrichtung 12 eine Kühlung der Tür 5 aktiv unterstützen. Dadurch kann in vorteilhafter Weise ein Auftreten von unerwünscht hohen Temperaturen an der ersten Scheibe 27 vermieden werden, welche bei geschlossener Tür 5 der Umgebung 30 des Gargeräts 1 näher ist als die zweite Scheibe 28.

In vorliegend nicht näher gezeigter Art und Weise kann ein einlassseitiger Endbereich des Zuluftabschnitts 16 in Hochrichtung z des Gargeräts 1 nach unten hin gekrümmt ausgebildet sein. Dann kann die Zuluft von unten her in die an der Frontseite des Gargeräts 1 angeordnete Einlassöffnung 17 des Zuluftabschnitts 16 eintreten. Ein durchströmbarer Querschnitt der Einlassöffnung 17 braucht demnach nicht (wie beispielhaft in Fig. 2 gezeigt) parallel zu der Frontseite ausgerichtet zu sein. Vielmehr kann der durchströmbare Querschnitt der an der Frontseite des Gargeräts 1 angeordneten Einlassöffnung 17 bezogen auf die Frontseite geneigt ausgerichtet sein. Insbesondere wenn die aus dem Strömungspfad 26 stammende Zuluft über die Einlassöffnung 17 in den Zuluftabschnitt 16 eingesaugt werden soll, kann die nach unten hin gekrümmte (und vorliegend nicht näher gezeigte) Ausbildung des einlassseitigen Endbereichs des Zuluftabschnitt 16 vorteilhaft sein.

Zusätzlich oder alternativ zu dem Vorwärmen der Zuluft mittels der Abwärme der Tür 5 kann das Gemisch und/oder die noch nicht mit dem Wrasen gemischte Zuluft mittels wenigstens einer Heizeinrichtung 29 erwärmt werden, welche schematisch in Fig. 3 gezeigt ist. Die Heizeinrichtung 29 kann beispielsweise als in der Zuführeinrichtung 12 angeordneter Heizkörper ausgebildet sein.

Durch Betreiben des Kühllüfters 10 kann zum einen Wrasen in die Umgebung 30 des Gargeräts 1 befördert werden, wie dies in Fig. 2 durch einen Pfeil 31 veranschaulicht ist. Vorliegend kann der Kühllüfter 10 außerdem dazu genutzt werden, elektrische und/oder elektronische Komponenten des Gargeräts 1 zu kühlen, welche aus Gründen der Übersichtlichkeit nicht im Detail gezeigt sind. Derartige elektrische und/oder elektronische Komponenten des Gargeräts 1 können insbesondere in einem Schalterraum 40 des Gargeräts 1 untergebracht sein, welcher gemäß Fig. 2 insbesondere in einem oberen Bereich des Gargeräts 1 ausgebildet sein kann. Das Ansaugen von Kühlluft durch den Kühllüfter 10 etwa aus dem Schalterraum 40 des Gargeräts 1 und/oder aus dem Bereich eines Elektromotors 32 des Gargeräts 1 in den Abluftschacht 9 ist in Fig. 2 und in Fig. 3 durch weitere Pfeile 41 veranschaulicht.

Der Elektromotor 32, welcher als Beispiel für eine zu kühlende elektrische Komponente des Gargeräts 1 in Fig. 2 und in Fig. 3 schematisch gezeigt ist, ist zum Antreiben eines Lüfterrads 33 eines Garraumgebläses oder Garraumlüfters 34 des Gargeräts 1 ausgebildet. Das Lüfterrad 33 kann in die Tiefenrichtung x des Gargeräts 1 gesehen hinter einem (nicht gezeigten) Abschirmblech oder dergleichen Abschirmeinrichtung angeordnet sein. Dadurch ist sichergestellt, dass das Lüfterrad 33 für einen in den Garraum 3 hineingreifenden Nutzer nicht zugänglich ist.

Mittels des Lüfterrads 33 lässt sich die sich in dem Garraum 3 befindende Luft umwälzen beziehungsweise durchmischen. Insbesondere wenn das Lüfterrad 33 nicht in Betrieb ist, ist es von besonderem Vorteil, wenn vor dem Einbringen des Gemischs in den Garraum 3 über die zumindest eine Mündungsöffnung 13 die Temperatur der Zuluft durch das Zumischen des Wrasens erhöht wird.

Insbesondere wenn der aus dem Garraum 3 stammende Wrasen, welcher der Zuluft beigemischt wird, einen hohen Wassergehalt aufweist, kann es in der Zuführeinrichtung 12 zu einer Bildung von Kondensat kommen. Um ein solches Kondensat 38 (vergleiche Fig. 2) aufzufangen, kann die Zuführeinrichtung 12 eine Auffangeinrichtung aufweisen, welche vorzugsweise stromaufwärts der Mündungsöffnung 13 angeordnet ist.

Gemäß Fig. 2 und Fig. 3 kann die Auffangeinrichtung insbesondere als unterseitig geschlossenes und oberseitig offenes Behältnis 35 ausgebildet sein. Hierbei ist eine Zugangsöffnung 36 des Behältnisses 35 von dem Gemisch überströmbar, welches an der Mündungsöffnung 13 in den Garraum 3 eintreten kann. Es kommt also zu einem raschen und häufigen Austausch der sich über der Zugangsöffnung 36 befindenden Luft. Eine entsprechend erhöhte Konvektion ist in Fig. 2 und in Fig. 3 durch einen jeweiligen Strömungspfeil 37 veranschaulicht. Aufgrund dieser verstärkten Konvektion kommt es zu einer raschen Verdampfung beziehungsweise Verdunstung des Kondensats 38, welches in dem Behältnis 35 aufgefangen wird. So kann auf konstruktiv einfache Art und Weise verhindert werden, dass über die Mündungsöffnung 13 Tröpfchen oder Tropfen des Kondensats 38 in den Garraum 3 eintreten.

Das Behältnis 35 kann nach Art einer konkaven Ausformung oder Ausbuchtung ausgebildet sein, in welcher sich das Kondensat 38 bedingt durch die Schwerkraft gut sammeln kann. Die Ausbuchtung oder Ausformung kann gemäß Fig. 2 und Fig. 3 in einer Wandung 39 ausgebildet sein, welche die Zuführeinrichtung 12 an ihrer dem Garraum 3 abgewandten Seite begrenzt. So lässt sich das Behältnis 35 besonders aufwandsarm bereitstellen. Zu dem Garraum 3 hin kann die Zuführeinrichtung 12 durch die Muffel 4 begrenzt sein.

### Bezugszeichenliste

- 1: Gargerät
- 2: Gehäuse
- 3: Garraum
- 4: Muffel
- 5: Tür
- 6: Rückwand
- 7: Abführeinrichtung
- 8: Wrasenauslasskanal
- 9: Abluftschacht
- 10: Kühllüfter
- 11: Pfeil
- 12: Zuführeinrichtung
- 13: Mündungsöffnung
- 14: Boden
- 15: Decke
- 16: Zuluftabschnitt
- 17: Einlassöffnung
- 18: Muffelauslass
- 19: Stellelement
- 20: Doppelpfeil
- 21: Pfeil
- 22: Wandung
- 23: Stellelement
- 24: Lüfter
- 25: Pfeil
- 26: Strömungspfad
- 27: Scheibe
- 28: Scheibe
- 29: Heizeinrichtung
- 30: Umgebung
- 31: Pfeil
- 32: Elektromotor
- 33: Lüfterrad
- 34: Garraumlüfter
- 35: Behältnis
- 36: Zugangsöffnung
- 37: Strömungspfeil
- 38: Kondensat
- 39: Wandung
- 40: Schalterraum
- 41: Pfeil

## Patentansprüche

1. Gargerät (1) mit einem Garraum (3), mit einer Abführeinrichtung (7) zum Abführen von Wrasen aus dem Garraum (3) und mit einer Zuführeinrichtung (12) zum Einbringen eines Zuluft und Wrasen umfassenden Gemischs in den Garraum (3) über zumindest eine Mündungsöffnung (13), welche in einer den Garraum (3) begrenzenden Muffel (4) des Gargeräts (1) ausgebildet ist, wobei das Gargerät (1) wenigstens ein Stellelement (19, 23) zum Einstellen eines Anteils an Wrasen in dem Gemisch aufweist, und wobei über einen Zuluftabschnitt (16) der Zuführeinrichtung (12) Zuluft in das Gemisch einbringbar ist, **dadurch gekennzeichnet, dass** der Zuluftabschnitt (16) zumindest eine Einlassöffnung (17) aufweist, welche an einer Frontseite des Gargeräts (1) ausgebildet ist.

2. Gargerät (1) nach Anspruch 1, **dadurch gekennzeichnet, dass** die Abführeinrichtung (7) einen Wrasenauslasskanal (8) umfasst, wobei über den Wrasenauslasskanal (8) Wrasen in einen von dem Garraum (3) verschiedenen Teilraum (9) des Gargeräts (1) einbringbar ist.

3. Gargerät (1) nach Anspruch 2, **dadurch gekennzeichnet, dass** in einer Wandung (22) des Wrasenauslasskanals (8) eine Auslassöffnung ausgebildet ist, wobei die Auslassöffnung mittels des wenigstens einen Stellelements (23) zumindest bereichsweise freigebbar ist.

4. Gargerät (1) nach Anspruch 2 oder 3, **dadurch gekennzeichnet, dass** das wenigstens eine Stellelement (19) an einem der Muffel (4) zugehörigen und in die Zuführeinrichtung (12) einmündenden Muffelauslass (18) angeordnet ist, wobei der Muffelauslass (18) benachbart zu dem Wrasenauslasskanal (8) angeordnet und mittels des wenigstens einen Stellelements (19) zumindest bereichsweise freigebbar ist.

5. Gargerät (1) nach einem der vorhergehenden Ansprüche, **dadurch gekennzeichnet, dass** in der Zuführeinrichtung (12) eine Fördereinrichtung (24) angeordnet ist, mittels welcher ein Volumenstrom einstellbar ist, von welchem die Zuführeinrichtung (12) durchströmbar ist.

6. Gargerät (1) nach Anspruch 5, **dadurch gekennzeichnet, dass** die Fördereinrichtung (24) bezogen auf eine Strömungsrichtung des Volumenstroms durch die die Zuführeinrichtung (12) hindurch stromabwärts zumindest einer Zumischstelle angeordnet ist, an welcher zum Bereitstellen des Gemischs Wrasen in die Zuluft einbringbar ist.

7. Gargerät (1) nach einem der vorhergehenden Ansprüche, **dadurch gekennzeichnet, dass** die zumindest eine Einlassöffnung (17) oberhalb einer Tür (5) des Gargeräts (1) angeordnet ist, welche zum Verschließen des Garraums (3) ausgebildet ist, wobei die zumindest eine Einlassöffnung (17) mit wenigstens einem Strömungspfad (26) kommuniziert, welcher zwischen Scheiben (27, 28) der Tür (5) ausgebildet ist.

8. Gargerät (1) nach einem der vorhergehenden Ansprüche, **dadurch gekennzeichnet, dass** die Zuführeinrichtung (12) eine Auffangeinrichtung zum Auffangen von Kondensat (38) aufweist, wobei die Auffangeinrichtung stromaufwärts der zumindest einen Mündungsöffnung (13) angeordnet ist.

9. Gargerät (1) nach Anspruch 8, **dadurch gekennzeichnet, dass** die Auffangeinrichtung als unterseitig geschlossenes und oberseitig offenes Behältnis (35) ausgebildet ist, wobei eine Zugangsöffnung (36) des Behältnisses (35), über welche das Kondensat (38) in das Behältnis (35) einbringbar ist, von dem Gemisch überströmbar ist.

10. Gargerät (1) nach einem der vorhergehenden Ansprüche, **dadurch gekennzeichnet, dass** das Gargerät (1) wenigstens eine Heizeinrichtung (29) zum Erwärmen des Gemischs vor dem Erreichen der zumindest einen Mündungsöffnung (13) aufweist.

11. Gargerät (1) nach einem der vorhergehenden Ansprüche, **dadurch gekennzeichnet, dass** die Abführeinrichtung (7) einen Kühllüfter (10) umfasst, welcher in einem von dem Garraum (3) verschiedenen Teilraum (9) des Gargeräts (1) angeordnet ist, wobei der Kühllüfter (10) dazu ausgebildet ist, aus dem Garraum (3) stammenden Wrasen in eine Umgebung (30) des Gargeräts (1) zu fördern.

12. Verfahren zum Betreiben eines Gargeräts (1) mit einem Garraum (3), wobei mittels einer Abführeinrichtung (7) des Gargeräts (1) Wrasen aus dem Garraum (3) abgeführt wird und mittels einer Zuführeinrichtung (12) des Gargeräts (1) ein Zuluft und Wrasen umfassendes Gemisch über zumindest eine Mündungsöffnung (13), welche in einer den Garraum (3) begrenzenden Muffel (4) des Gargeräts (1) ausgebildet ist, in den Garraum (3) eingebracht wird, wobei mittels wenigstens eines Stellelements (19, 23) des Gargeräts (1) ein Anteil an Wrasen in dem Gemisch eingestellt wird, und wobei über einen Zuluftabschnitt (16) der Zuführeinrichtung (12) Zuluft in das Gemisch eingebracht wird, **dadurch gekennzeichnet, dass** Zuluft über zumindest eine Einlassöffnung (17) in den Zuluftabschnitt (16) eingebracht wird, welche an einer Frontseite des Gargeräts (1) ausgebildet ist.
